# FASCICULE DE BREVET EUROPEEN

(11) **EP 3 091 142 B1**
(45) Date de publication et mention de la délivrance du brevet: **13.06.2018**
(21) Numéro de dépôt: 16168548.2
(22) Date de dépôt: 06.05.2016
(51) Int. Cl.: E04F 21/06, B05C 11/00, B28C 5/00, E04F 21/24, B05C 17/005

(54) **APPAREIL POUR L'APPLICATION D'UN PRODUIT LIQUIDE DE RAGRÉAGE**
GERÄT ZUR AUFBRINGUNG EINES FLÜSSIGEN AUSBESSERUNGSPRODUKTS
APPARATUS FOR APPLYING A LIQUID RESURFACING PRODUCT

(30) Priorité: 05.05.2015 FR 1554000
(43) Date de publication de la demande: 09.11.2016
(73) Titulaire: Perdreau, Patrick, 28410 Saint Lubin de la Haye (FR)
(72) Inventeur: Perdreau, Patrick, 28410 Saint Lubin de la Haye (FR)
(74) Mandataire: Le Forestier, Eric

(56) Documents cités:
- WO-A1-2010/041083
- FR-A1- 2 244 893
- GB-A- 274 093
- US-A- 415 411
- US-A1- 2014 029 372
- US-B1- 6 260 743
- euromair: "MIXPRO Ragréage - Machine à Malaxage Continu", YouTube, 18 février 2013 (2013-02-18), pages 1-1, XP054976383, Extrait de l'Internet: URL:https://www.youtube.com/watch?v=ELJ0il nsReQ [extrait le 2016-02-17]

## Description

### Domaine de l'invention

La présente invention concerne d'une façon générale un appareil pour l'application d'un produit liquide de ragréage des sols.

### Arrière plan de l'invention

On connaît principalement deux techniques, toutes deux manuelles, pour appliquer et répartir au sol un produit de ragréage se présentant sous forme essentiellement liquide.

Selon la première technique, l'opérateur travaille à genoux. Cette méthode est très majoritairement pratiquée depuis plusieurs décennies. L'opérateur verse sur le sol une dizaine de kg de produit à partir d'un bidon dans lequel quelques dizaines de kg de produit ont été préparés, en général par mélange d'un produit pulvérulent avec de l'eau.

Puis l'opérateur, en position à genoux, étale le produit par un mouvement de va-et-vient à l'aide d'un platoir ou d'une lisseuse, tenu à bout de bras.

Il en résulte une très forte pénibilité générant une perte de productivité au fil des heures. En outre, les mouvements de va et vient laissent fréquemment le défaut d'un effet de vague qui subsiste après le séchage du produit.

Pour l'opérateur, outre la fatigue physique immédiate, la forte pénibilité se manifeste par l'apparition de douleurs musculaires et articulaires évoluant à plus ou moins long terme en troubles musculo-squelettiques (TMS) au niveau des genoux, des bras, des épaules et du dos.

La deuxième technique connue est mise en oeuvre alors que l'opérateur est en position debout. Cette technique, très peu utilisée par l'ensemble de la profession, ne constitue qu'une alternative d'usage limité. Elle est mise en oeuvre à l'aide d'une spatule à lame réglable ou interchangeable pourvue de picots. Le document FR 2 453 962 A1 donne un exemple d'un tel appareil. En variante, on sait prévoir des patins ou dentures dimensionnés pour laisser sur le sol la quantité de produit souhaitée.

On connaît également, pour usage debout, un dispositif comprenant un ensemble de rouleaux assemblés dans l'axe les uns des autres, des rondelles intercalaires entre les rouleaux, de diamètre plus grand que celui des rouleaux, permettant d'espacer du sol la surface de travail des rouleaux et de ne laisser sur le sol que l'épaisseur de produit souhaitée.

Ces différents appareils sont installés au bout d'un manche afin de permettre leur utilisation debout. Mais ces outils s'avèrent peu efficaces à l'usage. En effet reste nécessaire de basculer un lourd bidon pour verser le produit, et il faut ensuite racler une quantité importante de produit lors des premiers mouvements.

Par ailleurs, avec un dispositif du type décrit dans FR 2 453 962 A1, le raclage sur des aspérités du sol brut provoque des sursauts de l'outil et des défauts d'étalement, nécessitant une reprise et une répétition du mouvement, astreignante pour l'opérateur. Enfin De plus, lorsque ce problème survient près d'un mur, ce dernier se trouve éclaboussé. Ainsi l'application de produit près des plinthes sans les tacher est quasiment impossible, et ce dispositif est donc inadapté aux surfaces cloisonnées type logements et autres.

Le dispositif à rouleau présente les mêmes inconvénients, à l'exception des sursauts dus aux aspérités du sol. Cependant les mouvements d'étalement du produit sont rendus délicats par le fait que le rouleau ne peut rouler que dans une direction perpendiculaire à son axe ; il est donc difficile de contenir et guider le produit dans la direction souhaitée et celui-ci déborde de part et d'autre du rouleau, obligeant à d'incessantes reprises. Pour effectuer ces reprises, il est nécessaire de lever le rouleau à bout de bras afin de ramener l'excès de produit ce qui est très astreignant pour l'opérateur. En outre, le poids du rouleau étant conséquent, le fait de le faire retomber dans le produit en surplus risque d'éclabousser un mur ou cloison situé à proximité.

Enfin une autre technique utile à mentionner est une technique debout avec une pompe mécanique, par exemple du type décrit dans le document FR 2 671 754 A1. Cette technique est censée éliminer les problèmes du travail manuel, à savoir principalement fatigue de l'opérateur, défauts d'aspect et manque de propreté du travail réalisé. Mais de très nombreux inconvénients apparaissent : coût élevé de la machine, poids important de la machine (près de 100 kg), transport et encombrement de la machine, nécessité de montage/démontage et surtout de nettoyage en fin d'utilisation, opérations particulièrement fastidieuses mais essentielles (un mauvais nettoyage provoquant des défauts de fonctionnement ultérieurs).

L'installation sur chantier peut en outre s'avérer particulièrement difficile en cas accès boueux, présence de tranchées, passages encombrés, escaliers, etc.).

Enfin l'utilisation de la machine impose une alimentation électrique fiable (souvent incertaine sur chantier) car l'arrêt intempestif provoque rapidement son colmatage. Il en est de même en cas de coupure d'eau, sauf à prévoir une réserve tampon dans un bidon pour différer l'arrêt du travail ou lancer une procédure de procédure de nettoyage dans l'urgence.

Il est aussi à noter que la réalisation du travail doit être opérée par au moins trois opérateurs, un premier alimentant la machine en poudre, un deuxième tenant la buse verseuse de produit au dessus du sol, et un troisième déplaçant au fur et à mesure de la progression le lourd tuyau rempli de produit.

Enfin l'avantage présumé d'un rendement élevé n'est pas systématiquement constaté, car une surface importante doit généralement être partagée avec les autres corps d'état opérant sur le chantier. Ainsi par exemple une surface de 1000 m2 est souvent traitée en 2 à 4 secteurs ragréés l'un après l'autre, ruinant alors l'intérêt de l'utilisation de la machine.

C'est pourquoi cette machine n'est que rarement utilisée, et tend d'ailleurs à disparaître des catalogues des fabricants et revendeurs d'outillage.

On connaît par ailleurs par US 6 260 743 B1 un dispositif applicateur pour joints de carrelage dans lequel des buses sont alimentées individuellement par des tubes souples à partir d'une vis sans fin combinée à un obturateur. Le principe de déplacement et de distribution de ce document, de par la nature de son application, le rend toutefois impropre à une application de ragréage.

Le document FR 2 244 893 A décrit quant à lui un dispositif applicateur guidé sur un trajet bien délimité à l'aide de roues parallèles. En outre le dispositif de distribution, constitué d'une fente unique, est situé entièrement dans l'emprise verticale du dispositif.

### Résumé de l'invention

L'invention a pour objet de proposer un appareil de mise en place de produit de ragréage qui permette à un opérateur de travailler debout sans fatigue, qui soit économique, simple, léger, peu encombrant, autonome (ne nécessitant pas d'alimentation en énergie à l'exception de l'alimentation d'un éventuel dispositif de mélange), facilement nettoyable et fiable, tout en assurant une qualité d'application du produit au moins équivalente à celle obtenue par un opérateur manuel expérimenté travaillant à genoux.

Un objet plus particulier de l'invention est d'assurer une application de produit de ragréage régulière tout en pouvant déplacer facilement le dispositif et en pouvant contrôler visuellement l'application.

On propose ainsi selon l'invention un appareil pour l'application au sol d'un produit de ragréage tel que défini dans la revendication 1. Des aspects préférés, mais non limitatifs, de cet appareil comprennent les caractéristiques additionnelles des revendications dépendantes.

### Brève description des dessins

D'autres aspects, buts et avantage de la présente invention apparaîtront mieux à la lecture de la description détaillée suivante d'une forme de réalisation préférée de celle-ci, donnée à titre d'exemple non limitatif et faite en référence aux dessins annexés, sur lesquels :
La Figure 1 est une vue en élévation de côté, schématique, d'un appareil selon un exemple de réalisation préféré de l'invention,
La Figure 2 est une vue à échelle agrandie, en élévation de côté et partiellement en coupe, d'une région inférieure de l'appareil de la Figure 1,
La Figure 3 est une vue en coupe de la région inférieure de l'appareil selon une variante de réalisation de l'invention, et
La Figure 4 est une vue en section transversale selon la ligne IV-IV de la Figure 3.

### Description détaillée d'une forme de réalisation préférée

En référence aux Figures, on a représenté un appareil applicateur de produit liquide de ragréage qui comprend un contenant 100 pour le produit. Le contenant est en forme générale de fût et réalisé avantageusement en matière plastique, par exemple en polyéthylène haute densité. Le fût présente de préférence un diamètre de 35 à 55 cm de diamètre et une hauteur de 60 à 80 cm.

La paroi de fond 110 du contenant est percée d'un orifice 112, par exemple d'un diamètre de 40 à 60 mm, pour la communication de l'intérieur du contenant avec un dispositif 300 de distribution de produit de ragréage par l'intermédiaire d'un coude 200 à 90°.

Ce coude réalisé par exemple par injection de PVC comprend une partie verticale 210 prolongeant l'orifice 112 vers le bas et dotée à son extrémité supérieure d'une collerette 212 s'étendant dans l'espace intérieur 120 du fût et par laquelle le coude est fixé au fût (par exemple par collage, ou à l'aide d'un écrou de serrage se vissant par le dessous, etc.) et par laquelle il est fixé dans ladite ouverture, une partie de coude 220 et une partie horizontale 230.

A l'intérieur de la collerette 212 est prévu un joint plat annulaire souple 250, par exemple en élastomère, destiné à coopérer avec une vanne de fermeture que l'on décrira dans la suite. Il est fixé ici par encastrement périphérique dans la matière de la collerette.

L'appareil comprend en outre un manchon cylindrique intermédiaire 400 installé entre le coude 200 et le dispositif de distribution 300, manchon qui a pour fonction d'autoriser un démontage instantané du dispositif de distribution 300 par exemple en vue de son nettoyage, en cours de travail. Le manchon 400 est fixé par exemple par emboîtement ajusté à la partie horizontale 230 du coude 200.

Le dispositif de distribution 300 est constitué par un tube par exemple en PVC, d'un diamètre de l'ordre de 30 à 60 mm et d'une longueur de l'ordre de 300 à 600 mm. Une extrémité 310 de ce tube, ouverte, est insérée dans l'extrémité ouverte 410 du manchon 400. Par exemple, le diamètre intérieur du manchon 400 est de 42 mm, tandis que le diamètre extérieur du tube de distribution 300 est de 40 mm, un joint à lèvre 420 étant solidaire du manchon 400 dans la région de son extrémité ouverte 410 pour coopérer avec le tube 300 et assurer l'étanchéité entre ces deux pièces en cours de travail.

La démontabilité des éléments 200, 300, 400 les uns par rapport aux autres est assurée, pour ainsi faciliter le nettoyage soit en fin d'opération, soit en cours d'opération en cas de colmatage, entrée d'un élément extérieur, etc. auquel cas la vanne d'obturation telle qu'on la décrira plus loin est mise en oeuvre.

A l'extrémité opposée 320, le tube de distribution 300 est fermé par un bouchon 350 par exemple en matériau élastomère, de préférence amovible.

Entre ses deux extrémités, le tube est percé d'une série de lumières 320 orientées vers le bas et destinées au passage du produit de ragréage en vue de son épandage comme on va le voir dans la suite. Les lumières ont un diamètre d'environ 6 à 10 mm (déterminé notamment en fonction de la viscosité plus ou moins importante du produit de ragréage liquide), préférentiellement d'environ 8 mm, et sont espacées mutuellement d'une distance de 20 à 50 mm, par exemple de 40 mm. Selon la longueur du tube 100 et des valeurs choisies pour le diamètre des lumières et leur espacement, on prévoit typiquement entre 4 et 15 lumières.

L'appareil selon l'invention comprend en outre une vanne 500 permettant de sélectivement autoriser et empêcher l'écoulement du produit de ragréage du contenant 100 vers le dispositif distributeur 300. Cette vanne comprend un organe d'obturation 510 apte à pénétrer à partir du haut dans la collerette 212 du coude 200. Cet organe d'obturation 510 est surmonté d'un manche 520 s'étendant verticalement dans l'espace intérieur 120 du fût 100, réalisé par exemple à partir d'un tube de PVC assemblé à la partie d'obturation 510, également en PVC. L'extrémité supérieure du manche, située sensiblement au sommet du fût 100 ou débordant vers le haut par rapport à celui-ci, forme une poignée de manoeuvre 530.

Comme le montre la Figure 2, l'organe d'obturation 510 comprend, du bas vers le haut, un tube de guidage 512 facilitant le placement de la vanne en position, une partie d'obturation 514 de diamètre légèrement plus grand que celui du tube 512, située au niveau du joint 250 et destinée à venir établir une étanchéité satisfaisante avec lui. La partie d'obturation comprend enfin une bague ou collerette plus large 518 destinée à former un épaulement s'appuyant contre un épaulement homologue formé par le dessus de la collerette 212 du coude 200, pour définir une fin de course de la partie d'obturation dans le sens de la fermeture, en évitant que l'organe d'obturation 510 ne rentre trop profondément dans le coude 200 et ne vienne se coincer ou créer un biais susceptible de compromettre l'étanchéité.

Les diamètres des différentes parties sont choisis en fonction du rôle qu'elles ont à jouer, en étant de l'ordre de 30 à 50 mm pour les parties de plus petit diamètre et de 40 à 80 mm pour la partie de plus grand diamètre.

A noter que l'obturation est assurée à la fois par l'appui entre les épaulements des collerettes 518, 212 et par la coopération entre le joint plat 250 et la périphérie de la partie 514.

L'ensemble formé par le contenant 100, l'équipement de distribution 200, 300, 400 et la vanne 500 est monté sur un chariot 600. Ce chariot comprend une plateforme 610 par exemple de forme circulaire ou carrée, sur laquelle repose la base 110 du fût 100. La plateforme est constituée par exemple d'une planche dont les dimensions sont adaptées à celles de la base du fût (par exemple un carré de 300 à 500 mm de côté).

La plateforme 610 est montée sur trois ou quatre roulettes 620 (ici quatre roulettes agencées aux quatre coins d'un carré), qui sont toutes librement pivotantes autour d'un axe vertical, en étant éventuellement verrouillables.

Une découpe de dimensions appropriées est formée dans la plateforme 610 pour loger le manchon 400 et l'essentiel du coude 200.

Comme le montre la Figure 1, le dispositif de distribution 300 déborde latéralement par rapport à la plateforme 610 de matière à permettre à l'opérateur de bien visualiser la façon dont le produit de ragréage se distribue au sol.

Avantageusement, l'appareil comprend également un dispositif de gâchage 700 qui comprend un accessoire de gâchage 710 de type batteur possédant un manche 712 descendant dans le liquide contenu dans le fût (à distance appropriée de la vanne pour éviter de perturber son fonctionnement) et pourvu à son extrémité libre de la partie 714 formant batteur proprement-dit. L'accessoire est monté ici sur un appareil électroportatif tel qu'une perceuse 720. En variante, il pourrait s'agir d'un moteur dédié, alimenté sur secteur ou par batterie rechargeable.

Le dispositif de gâchage est monté de façon amovible sur un support 120 solidaire du fût 100. Avantageusement, ce support 120 occupe seulement une partie de l'ouverture supérieure du fût de manière à pouvoir vérifier visuellement le niveau de produit liquide de ragréage dans le fût. Il sert également de préférence à guider et retenir la partie supérieure 530 de la vanne 500, et à permettre, à l'aide d'une goupille, d'une mâchoire ou de tout autre élément mécanique approprié, à retenir la vanne en position haute (ouverte) ou basse (fermée).

Optionnellement, on prévoit dans la région supérieure du fût 100, par exemple fixée au support 120, une poignée (non représentée) permettant de faciliter le guidage de l'appareil lors de ses déplacements. Par exemple, il peut s'agir de deux poignées verticales ou inclinées permettant de tenir l'appareil à deux mains en formant un guidon.

L'appareil selon l'invention s'utilise de la façon suivante :
- après avoir vérifié que la vanne 500 était fermée, l'opérateur verse une dose de poudre et la quantité d'eau correspondante dans le fût 100 ; le dispositif de gâchage étant en service, le mélange s'effectue de façon autonome ;
- l'alimentation électrique du dispositif de gâchage étant débranchée, l'appareil est déplacé en le faisant rouler jusqu'au site d'application du produit, puis l'opérateur ouvre la vanne 500 en levant le manche 520 à l'aide de la poignée de manoeuvre 530,
- le produit commence alors à s'écouler par gravité entre l'intérieur de la cuve 100 et le distributeur 300 et à sortir de façon répartie au niveau des différentes lumières 320, et l'opérateur déplace alors l'appareil, le plus souvent à la fois en rotation et en translation, de manière à adapter la quantité de produit épandue à l'épaisseur recherchée, elle-même fonction en général de l'état du sol ;
- une fois l'application terminée, la vanne 500 est refermée et l'appareil peut être déplacé vers une autre zone à traiter ; si le traitement est terminé, le dispositif distributeur 300 est démonté pour être nettoyé, de même que le fond de la cuve 100 et la vanne 500.

Selon la variante illustrée sur les Figures 3 et 4, l'appareil comprend en outre, au-dessous des lumières 320 et en alignement avec elles, un élément répartiteur 800 destiné à homogénéiser la distribution du produit au sol. Dans cet exemple, l'élément 800 présente la forme d'un profilé allongé de section tuilée, sa face supérieure 810 tournée vers les lumières 320 étant concave. On pourrait en variante recourir à une surface supérieure plate ou convexe, le profil concave ayant toutefois donné les meilleurs résultats en termes de répartition du produit.

L'élément 800 est de préférence fixé au dispositif de distribution 300, par exemple à l'aide de colliers, pattes ou crochets de fixation 820. Alternativement, les éléments 300 et 800 peuvent être formés d'un seul tenant, par exemple par injection de matière plastique.

Des essais ont été effectués avec un appareil selon l'invention. L'appareil a permis à une personne peu expérimentée de traiter plusieurs milliers de mètres carrés de locaux cloisonnés avec une haute qualité d'application, sans effort et sans fatigue. On note qu'il peut être aisément manipulé et utilisé par un opérateur seul.

Bien entendu, la présente invention n'est nullement limitée à la forme de réalisation décrite et représentée, mais l'homme du métier saura y apporter de nombreuses variantes et modifications dans la limite de l'étendue des revendications ci-jointes.

## Revendications

1. Appareil pour l'application au sol d'un produit de ragréage, **caractérisé en ce qu'**il comprend :
- un support (600) apte à être déplacé manuellement au sol par roulement de façon multidirectionnelle ; et
- un réservoir (100) porté par le support et apte à contenir un liquide formant produit de ragréage ; et
- un dispositif de distribution (300) en communication sélective avec une région inférieure du réservoir,
**caractérisé en ce que** le dispositif de distribution comprend un tube dans lequel sont formées une série de lumières (320) espacées horizontalement à travers lesquelles le liquide est susceptible de s'écouler par le seul effet de la gravité, le tube faisant saillie latéralement à l'extérieur du support (600) de façon à être visible.

2. Appareil selon la revendication 1, **caractérisé en ce qu'**il comprend un dispositif d'obturation (500) apte à sélectivement ouvrir et fermer un canal de communication (200, 400) entre le réservoir et le dispositif de distribution.

3. Appareil selon la revendication 2, **caractérisé en ce que** le canal de communication comprend une partie (210) orientée généralement verticalement débouchant vers le haut dans le fond du réservoir, et **en ce que** le dispositif d'obturation comprend un obturateur (510) s'étendant à l'intérieur du réservoir, apte à être guidé dans ladite partie (210) orientée généralement verticalement et commandé à partir d'une région supérieure du réservoir (100).

4. Appareil selon la revendication 3, **caractérisé en ce que** l'obturateur (510) coopère avec le canal (210) à la fois par appui entre des épaulements formés au niveau de l'obturateur (518) et du canal (212) et par un joint annulaire souple (250) intercalé.

5. Appareil selon l'une des revendications 1 à 4, **caractérisé en ce que** le dispositif de distribution (300) comprend un tube borgne s'étendant généralement horizontalement et le long duquel lesdites lumières (320) sont réparties.

6. Appareil selon l'une des revendications 1 à 5, **caractérisé en ce qu'**il comprend des moyens (310, 400) de montage étanche et amovible du dispositif de distribution.

7. Appareil selon la revendication 6, **caractérisé en ce que** les moyens de montage étanche comprennent un emmanchement avec joint (420) entre une extrémité tubulaire (310) du dispositif de distribution et un manchon d'accouplement (400).

8. Appareil selon la revendication 7, dans lequel le manchon (400) est relié au fond du réservoir par un coude (200).

9. Appareil selon la revendication 8 prise en combinaison avec l'une des revendications 2 à 4, **caractérisé en ce que** le canal de communication avec lequel coopère le dispositif d'obturation comprend une partie verticale (210) du coude (200), par laquelle il est monté de façon étanche dans le fond (110) du réservoir (100).

10. Appareil selon l'une des revendications 1 à 9, comprenant en outre un élément répartiteur de produit situé au dessous des lumières, le produit de ragréage se répartissant sur l'élément avant d'atteindre le sol.

11. Appareil selon la revendication 10, dans lequel l'élément répartiteur présente une face supérieure généralement concave.

## Patentansprüche

1. Gerät zur Aufbringung eines Ausgleichungsprodukts auf den Boden, **dadurch gekennzeichnet, dass** es Folgendes umfasst:
- einen Träger (600), der durch multidirektionales Rollen manuell über den Boden bewegt werden kann; und
- ein Reservoir (100), das vom Träger getragen wird und eine Ausgleichungsprodukt bildende Flüssigkeit aufnehmen kann; und
- eine Verteilungsvorrichtung (300) in selektiver Kommunikation mit einer unteren Region des Reservoirs,
**dadurch gekennzeichnet, dass** die Verteilungsvorrichtung ein Rohr umfasst, in dem eine Serie von horizontal beabstandeten Schlitzen (320) ausgebildet ist, durch die die Flüssigkeit allein durch Schwerkraft fließen kann, wobei das Rohr lateral auf der Außenseite des Trägers (600) vorsteht, so dass es sichtbar ist.

2. Gerät nach Anspruch 1, **dadurch gekennzeichnet, dass** es eine Verschlussvorrichtung (500) umfasst, die selektiv einen Kommunikationskanal (200, 400) zwischen dem Reservoir und der Verteilungsvorrichtung öffnen und schließen kann.

3. Gerät nach Anspruch 2, **dadurch gekennzeichnet, dass** der Kommunikationskanal einen Teil (210) umfasst, der allgemein vertikal ausgerichtet ist und nach oben im Boden des Reservoirs mündet, und dadurch, dass die Verschlussvorrichtung einen Verschluss (510) umfasst, der ins Innere des Reservoirs verläuft, in dem allgemein vertikal ausgerichteten Teil (210) geführt und von einer oberen Region des Reservoirs (100) gesteuert werden kann.

4. Gerät nach Anspruch 3, **dadurch gekennzeichnet, dass** der Verschluss (510) mit dem Kanal (210) gleichzeitig durch Abstützung zwischen den am Verschluss (518) gebildeten Ansätzen und dem Kanal (212) und durch eine dazwischen liegende elastische Ringdichtung (250) zusammenwirkt.

5. Gerät nach einem der Ansprüche 1 bis 4, **dadurch gekennzeichnet, dass** die Verteilungsvorrichtung (300) ein Blindrohr umfasst, das allgemein horizontal verläuft und entlang dem die Schlitze (320) verteilt sind.

6. Gerät nach einem der Ansprüche 1 bis 5, **dadurch gekennzeichnet, dass** es Mittel (310, 400) zum dichten und abnehmbaren Montieren der Verteilungsvorrichtung umfasst.

7. Gerät nach Anspruch 6, **dadurch gekennzeichnet, dass** die Mittel zum dichten Montieren einen Sockel mit Dichtung (420) zwischen einem tubulären Ende (310) der Verteilungsvorrichtung und einer Kupplungsmuffe (400) umfassen.

8. Gerät nach Anspruch 7, bei dem die Muffe (400) mit dem Boden des Reservoirs durch einen Krümmer (200) verbunden ist.

9. Gerät nach Anspruch 8 in Kombination mit einem der Ansprüche 2 bis 4, **dadurch gekennzeichnet, dass** der Kommunikationskanal, mit dem die Verschlussvorrichtung zusammenwirkt, einen vertikalen Teil (210) des Krümmers (200) umfasst, über den er auf dichte Weise im Boden (110) des Reservoirs (100) montiert ist.

10. Gerät nach einem der Ansprüche 1 bis 9, das ferner ein unterhalb der Schlitze befindliches Produktverteilungselement umfasst, wobei das Ausgleichungsprodukt auf dem Element vor dem Erreichen des Bodens verteilt wird.

11. Gerät nach Anspruch 10, in dem das Verteilungselement eine allgemein konkave obere Fläche aufweist.

## Claims

1. Apparatus for applying a resurfacing product to the ground, **characterized in that** it comprises:
- a holder (600) capable of being manually moved on the ground by means of multidirectional rolling; and
- a tank (100) supported by the holder and capable of containing a liquid resurfacing product; and
- a dispensing device (300) in selective communication with a lower region of the tank,
**characterized in that** the dispensing device comprises a tube in which a series of horizontally spaced openings (320) are formed, through which the liquid can flow out under the effect of gravity alone, the tube projecting laterally outside the holder (600) so as to be visible.

2. Apparatus according to claim 1, **characterized in that** it comprises a sealing device (500) capable of selectively opening and closing a communication channel (200, 400) between the tank and the dispensing device.

3. Apparatus according to claim 2, **characterized in that** the communication channel comprises a generally vertically oriented portion (210) leading upwards into the bottom of the tank, and **in that** the sealing device comprises a seal (510) which extends into the tank, is capable of being guided in said generally vertically oriented portion (210) and is controlled from an upper region of the tank (100).

4. Apparatus according to claim 3, **characterized in that** the seal (510) interacts with the channel (210) both by bearing between shoulders formed on the seal (518) and on the channel (212) and by means of an inserted flexible annular gasket (250).

5. Apparatus according to any of claims 1 to 4, **characterized in that** the dispensing device (300) comprises a blind tube which extends generally horizontally, and along which said openings (320) are distributed.

6. Apparatus according to any of claims 1 to 5, **characterized in that** it comprises means (310, 400 for sealingly and removably mounting the dispensing device.

7. Apparatus according to claim 6, **characterized in that** the sealing mounting means comprise a press fit having a gasket (420) between a tubular end (310) of the dispensing device and a coupling sleeve (400).

8. Apparatus according to claim 7, wherein the sleeve (400) is connected to the bottom of the tank by a bend (200).

9. Apparatus according to claim 8 combined with any of claims 2 to 4, **characterized in that** the communication channel with which the sealing device interacts comprises a vertical portion (210) of the bend (200), by means of which it is sealingly mounted in the bottom (110) of the tank (100).

10. Apparatus according to any of claims 1 to 9, further comprising a member for distributing the product, located below the openings, the resurfacing product being distributed onto the member before reaching the ground.

11. Apparatus according to claim 10, wherein the distribution member has an upper face which is generally concave.
